# FASCICULE DE BREVET EUROPEEN

(11) **EP 0 631 028 B1**
(45) Date de publication et mention de la délivrance du brevet: **24.07.1996**
(21) Numéro de dépôt: 94107692.9
(22) Date de dépôt: 16.05.1994
(51) Int. Cl.: E05B 17/04

(54) **Verrou à rotor débrayable**
Schloss mit entkuppelbarem Rotor
Lock with disconnectable rotor

(30) Priorité: 21.05.1993 FR 9306119
(43) Date de publication de la demande: 28.12.1994
(73) Titulaire: VALEO SECURITE HABITACLE, 78290 Croissy-Sur-Seine (FR)
(72) Inventeur: Soliot, Lionel, F-58000 Nevers (FR); Gaudiau, Ghislain, F-58000 Nevers (FR)
(74) Mandataire: Gamonal, Didier

(56) Documents cités:
- EP-A- 0 341 132
- EP-A- 0 410 830
- EP-A- 0 520 904
- DE-A- 3 224 630
- FR-A- 2 614 921

## Description

La présente invention concerne un verrou à rotor débrayable.

L'invention concerne plus particulièrement un verrou à rotor débrayable du type comportant un rotor tourillonnant dans un stator intermédiaire, lui-même pivotant dans un corps fixe, des organes de verrouillage tels que des paillettes ou des couples de pistons coopérant avec le rotor et le stator intermédiaire pour les solidariser en rotation en l'absence de clé, ou en présence d'une clé non conforme, et pour libérer le rotor en rotation par rapport au stator intermédiaire après introduction d'une clé conforme, et du type comportant un organe d'indexation du stator intermédiaire par rapport au corps fixe.

On connaît un exemple de réalisation d'un tel verrou dans lequel l'organe d'indexation est réalisé sous la forme d'un bras agencé dans un logement longitudinal formé dans la paroi périphérique du stator intermédiaire dans lequel il est monté mobile, pivotant, au voisinage de l'une de ses extrémités, autour d'un axe perpendiculaire à l'axe du verrou, entre une position d'indexation, vers laquelle il est rappelé élastiquement, et une position escamotée dans laquelle il est effacé au moins en partie dans le logement, à l'encontre de l'effort élastique de rappel.

Selon cette conception connue, le bras d'indexation est réalisé sous la forme d'un levier qui est monté pivotant au voisinage de l'une de ses extrémités par rapport au stator intermédiaire et il est prévu un ressort hélicoïdal de compression qui coopère avec la face radiale interne du levier et qui prend appui contre une surface d'appui formée dans le fond du logement pour solliciter élastiquement le levier d'indexation vers sa position d'indexation.

Cette conception est particulièrement complexe dans la mesure où elle nécessite de prévoir des moyens d'articulation de l'extrémité du levier par rapport au stator intermédiaire ainsi qu'un ressort de rappel indépendant de très petite dimension, ces deux composants devront être assemblés et mis en position avec précision dans le verrou lors de l'assemblage des composants de ce dernier. Une telle complexité ne permet notamment pas d'automatiser les opérations d'assemblage.

Le document EP-A-0520 904 illustre un verrou selon la préambule de la revendication 1 dans lequel l'organe d'indexation est constitué de pattes élastiques ménagées de matière avec le stator intermédiaire ce qui complique son élaboration.

Afin de remédier à ces inconvénients, l'invention comme definie dans la revendication 1 propose un verrou à rotor débrayable du type comportant un rotor tourillonnant dans un stator intermédiaire, lui-même pivotant dans un corps fixe, des organes de verrouillage tels que des paillettes ou des couples de pistons coopérant avec le rotor et le stator intermédiaire pour les solidariser en rotation en l'absence de clé, ou en présence d'une clé non conforme, et pour libérer le rotor en rotation par rapport au stator intermédiaire après introduction d'une clé conforme, et du type comportant un organe d'indexation du stator intermédiaire par rapport au corps fixe réalisé sous la forme d'un bras agencé dans un logement longitudinal formé dans la paroi périphérique du stator intermédiaire dans lequel il est monté mobile entre une position d'indexation, vers laquelle il est rappelé élastiquement, et une position escamotée dans laquelle il est effacé au moins en partie dans le logement, à l'encontre d'un effort élastique de rappel, le bras d'indexation étant réalisé sous la forme d'une poutre qui peut être déformée élastiquement en flexion pour occuper la position escamotée, caractérisé en ce que la poutre est constituée d'une pièce unique, non solidaire avec le stator intermédiaire et que la poutre et le logement longitudinal s'étendent longitudinalement par rapport à l'axe (X-X) du verrou.

Selon d'autres caractéristiques de l'invention :
- la poutre comporte, sur sa face radiale externe, une saillie qui, dans la position d'indexation, est reçue dans une rainure longitudinale formée dans la paroi interne du corps fixe de manière à rendre le stator intermédiaire solidaire du corps fixe en l'absence de clé, ou en présence d'une clé conforme ;
- la saillie présente, en section transversale, un profil en forme de V inversé ;
- la rainure longitudinale présente, en section transversale, un profil en forme de V inversé ;
- la poutre comporte, sur sa face radiale interne, un talon qui, dans une position d'indexation s'étend en regard d'une fenêtre formée dans le fond du logement et qui, dans ladite position escamotée, s'étend à travers la fenêtre pour être reçue dans une encoche formée dans la surface périphérique du rotor, lorsqu'une clé non conforme est introduite dans le verrou ;
- une extrémité de la poutre est encastrée en étant maintenue radialement dans un évidement formé dans le stator intermédiaire, et est immobilisée longitudinalement au moyen d'un doigt de retenue qui s'étend radialement vers l'intérieur et qui est reçu dans un trou correspondant formé dans la paroi périphérique du stator intermédiaire ;
- le logement et l'évidement débouchent dans la paroi périphérique du stator intermédiaire et la face radiale externe de l'extrémité encastrée de la poutre coopère avec la paroi interne du corps fixe du verrou ;
- la saillie est formée au voisinage de l'extrémité libre de la poutre encastrée ;
- le talon est formé au voisinage de l'extrémité libre de la poutre encastrée ;
- selon une variante, les extrémités opposées de la poutre prennent appui sur des surfaces correspondantes du fond du logement et la poutre est déformable élastiquement dans sa partie centrale ;
- la face radiale externe de l'une des extrémités de la poutre coopère avec la paroi interne du corps fixe du verrou ;
- la saillie est formée dans la partie centrale de la poutre ;
- le talon est formé dans la partie centrale de la poutre ;
- la poutre d'indexation est réalisée sous la forme d'un élément moulé en matière plastique.

D'autres caractéristiques et avantages de l'invention apparaîtront à la lecture de la description détaillée qui va suivre pour la compréhension de laquelle on se reportera aux dessins annexés dans lesquels :
- La figure 1 est une vue schématique en coupe axiale d'un verrou réalisé conformément aux enseignements de l'invention ;
- la figure 2 est une vue à plus grande échelle d'un détail de la figure 1 illustrant l'organe d'indexation ;
- la figure 3 est une vue partielle en section selon la ligne 3-3 de la figure 2 dans laquelle, comme à la figure 2, l'organe d'indexation est illustré en position d'indexation ;
- la figure 4 est une vue similaire à celle de la figure 3 illustrant l'organe d'indexation en position escamotée ;
- la figure 5 est une vue en perspective de l'organe d'indexation du verrou réalisé conformément aux enseignements de l'invention ; et
- les figures 6 à 10 sont des vues similaires à celles des figures 1 à 3 qui illustrent un second mode de réalisation d'un verrou réalisé conformément aux enseignements de l'invention.

Le verrou illustré en particulier à la figure 1 comporte un rotor 10 qui est monté tourillonnant dans un stator intermédiaire 12, ce dernier étant lui-même monté pivotant dans un corps fixe 14 du verrou.

Le rotor 10 comporte un canal longitudinal d'introduction de clé 16 dans lequel débouchent des fentes radiales 18.

Le stator intermédiaire comporte des fentes longitudinales destinées à recevoir les extrémités de paillettes qui sont logées dans les fentes radiales 18.

En l'absence de clé, ou en présence d'une clé non conforme, les extrémités des paillettes font saillie à l'extérieur de l'enveloppe cylindrique du rotor 10 qui est ainsi rendu solidaire en rotation du stator intermédiaire 12.

Bien entendu, les paillettes qui constituent les organes de verrouillage entre le rotor 10 et le stator intermédiaire 12 peuvent être remplacées par tout type d'organes de verrouillage connus, tels que des couples de pistons, des leviers, etc.

L'ensemble du verrou est destiné à être fixé par exemple dans une poignée de portière de véhicule automobile.

Le rotor 10 comporte, à l'une de ses extrémités, un ergot 24 destiné à coopérer avec un organe de commande 26 dont l'axe 28 est solidaire d'un levier de manoeuvre 30 relié à une tringle d'actionnement (non représentée) du mécanisme de serrure qui équipe la portière.

Tous ces éléments ne faisant pas partie de la présente invention, ne seront pas décrits ici plus en détail.

On se reportera maintenant aux figures 2 à 5 pour la description détaillée du premier mode de réalisation de l'organe d'indexation du stator intermédiaire 12 par rapport au corps de verrou fixe 14.

L'organe d'indexation 32 se présente sous la forme d'un élément unique, moulé en matière plastique, réalisé sous la forme d'une poutre agencée dans un logement longitudinal 33.

La poutre présente un corps longitudinal 34 qui s'étend parallèlement à l'axe X-X du verrou et dont la section est sensiblement rectangulaire.

L'extrémité 36 de gauche du corps 34 de la poutre 32, en considérant la figure 2, est encastrée et est à cet effet reçue dans un évidement formé dans la paroi périphérique 13 du stator intermédiaire 12 dans laquelle il débouche et qui comporte un fond d'évidement 38 contre lequel prend appui la face radiale interne 40 de l'extrémité encastrée 36 de la poutre 32.

La face radiale externe 42 de l'extrémité encastrée 36, qui est continue le long du corps 34 de la poutre, est en contact avec la paroi périphérique interne 15 du corps fixe 14 du verrou.

L'extrémité encastrée 36 est ainsi maintenue radialement dans les deux sens tandis que la poutre est immobilisée longitudinalement au moyen d'un doigt de retenue 44, réalisé venu de matière avec le corps 34, qui s'étend radialement vers l'extérieur et qui est reçu dans un trou de forme complémentaire 46 formé dans la paroi périphérique 13 du stator intermédiaire 12 et qui débouche dans cette dernière.

La poutre d'indexation est illustrée aux figures 2 et 3 en trait plein dans sa position de repos qu'elle occupe normalement et qui correspond à la position d'indexation de la poutre.

Afin d'assurer l'indexation angulaire du stator intermédiaire 12 par rapport au corps fixe 14, la poutre 32 comporte, au voisinage de son extrémité libre 46, une saillie en forme de V inversé qui s'étend radialement vers l'extérieur depuis la face radiale externe 42 de la poutre.

Dans la position d'indexation, la saillie 48 est reçue dans une rainure longitudinale 58, de profil complémentaire en forme de V inversé, formée dans la paroi interne 15 du corps fixe 14 du verrou.

L'extrémité libre 46 de la poutre 32 comporte, sur sa face radiale interne 40, un talon de verrouillage 60 qui, en position d'indexation, s'étend à l'intérieur du logement 33, dans lequel s'étend le corps 34 de la poutre 32, en regard d'une fenêtre 62 formée dans le fond du logement 33 et qui débouche dans la paroi interne 11 du stator intermédiaire 12 en regard d'une encoche 64 formée dans la surface périphérique 9 du rotor 10.

La poutre d'indexation 32 peut être fléchie, à partir de sa position d'indexation, et à l'encontre de l'élasticité propre de la poutre, pour venir occuper une position escamotée, illustrée en pointillés à la figure 2, dans laquelle le talon 60 est reçu dans l'encoche 64.

Dans la position de repos du verrou, ou en cas d'introduction d'une clé conforme, l'organe d'indexation 32 occupe la position illustrée en trait plein à la figure 2. Dans cette position, la saillie 48 est reçue à l'intérieur d'une rainure longitudinale 58 du corps fixe 14 et le talon 60 est situé à l'intérieur du logement 33.

Lorsqu'une clé conforme est introduite dans le verrou, les organes de verrouillage constitués par les paillettes sont en concordance avec le rotor 10 et ce dernier est ainsi désolidarisé en rotation du stator intermédiaire 12.

Dans cette configuration, le talon 60 de l'organe d'indexation 32 n'est plus en vis-à-vis de l'encoche 64 mais est en affleurement avec la surface périphérique pleine 9 du rotor 10 empêchant ainsi tout débrayage intempestif, par exemple lorsque la clé conforme est en butée, à la fin de la course de rotation du rotor.

Le fait de tourner la clé entraîne en rotation le rotor 10 qui, par son ergot 24, entraîne à son tour l'organe de commande 26 et le levier 30 relié au mécanisme de serrure.

Si une clé non conforme est introduite dans le rotor 10, les organes de verrouillage maintiennent le rotor 10 solidaire en rotation du stator intermédiaire 12.

Lorsque l'on cherche à forcer en rotation l'ensemble constitué par le rotor 10 et le stator intermédiaire 12 solidarisés en rotation, la saillie 48 de l'organe d'indexation 32 échappe hors de la rainure longitudinale 58 et le talon 60 vient simultanément pénétrer dans l'encoche 64 formée dans le rotor 10, ainsi que cela est illustré en trait mixte à la figure 3 et en trait plein à la figure 4. Cette coopération du talon 60 avec l'encoche 64 permet de renforcer la solidarisation en rotation du rotor 10 avec le stator intermédiaire 12. C'est donc l'ensemble constitué par le rotor 10 et le stator intermédiaire 12 qui tourillonne dans le corps 14 empêchant tout actionnement du mécanisme de serrure.

On appréciera que l'organe d'indexation 32 réalisé conformément aux enseignements de l'invention est de conception particulièrement simple dans la mesure ou il s'agit d'une pièce unique moulée en matière plastique qui est mise en position, lors de l'assemblage du verrou, en mettant en place son extrémité 36, 44 dans l'évidement 38 et le trou 46, sans qu'aucune opération supplémentaire de montage d'un ressort de rappel ne soit nécessaire.

On décrira maintenant le second mode de réalisation illustré aux figures 6 à 10.

Ce second mode de réalisation se distingue essentiellement du mode de réalisation précédent en ce que la poutre d'indexation 32 n'est pas encastrée au voisinage de sa première extrémité longitudinale 36 mais est réalisée sous la forme d'une poutre simple en appui à ses deux extrémités opposées.

A cet effet, l'extrémité 36 de gauche du corps 34 de la poutre 32, en considérant la figure 7, est en appui contre un fond en vis-à-vis 39 du logement 33, tandis que l'extrémité 41 de droite du corps 34 de la poutre 32 est en appui contre une portion de fond correspondante 43 du logement 33.

Les portions de fond 39 et 43 sont délimitées longitudinalement par la fenêtre 62 formée dans le fond du logement 33.

La face radiale externe 42 de l'extrémité de gauche 36 de la poutre, qui est continue le long du corps 34 de la poutre, est en contact avec la paroi périphérique interne 15 du corps fixe 14 du verrou.

L'extrémité 36 est ainsi maintenue radialement dans les deux sens.

La poutre d'indexation 32 illustrée aux figures 6 à 10 est donc ainsi susceptible de se déformer élastiquement dans sa partie centrale.

La saillie 48 et le talon 60 sont tous deux agencés dans la partie centrale de la poutre d'indexation 32, c'est-à-dire dans la partie susceptible de se déformer élastiquement entre les appuis d'extrémité opposés.

Le fonctionnement de ce second mode de réalisation est en tous points identiques à celui qui a été décrit en référence aux figures 1 à 5.

## Revendications

1. Verrou à rotor débrayable du type comportant un rotor (10) tourillonnant dans un stator intermédiaire (12), lui-même pivotant dans un corps fixe (14), des organes de verrouillage tels que des paillettes ou des couples de pistons coopérant avec le rotor (10) et le stator intermédiaire (12) pour les solidariser en rotation en l'absence de clé, ou en présence d'une clé non conforme, et pour libérer le rotor (10) en rotation par rapport au stator intermédiaire (12) après introduction d'une clé conforme, et du type comportant un organe d'indexation du stator intermédiaire (12) par rapport au corps fixe (14) réalisé sous la forme d'un bras agencé dans un logement longitudinal (33) formé dans la paroi périphérique (13) du stator intermédiaire (12) dans lequel il est monté mobile entre une position d'indexation, vers laquelle il est rappelé élastiquement, et une position escamotée dans laquelle il est effacé au moins en partie dans le logement (33), à l'encontre d'un effort élastique de rappel, le bras d'indexation étant réalisé sous la forme d'une poutre (32) qui peut être déformée élastiquement en flexion pour occuper la position escamotée, caractérisé en ce que la poutre (32) est constituée d'une pièce unique, non solidaire avec le stator intermédiaire (12) et que la poutre (32) et le logement longitudinal (33) s'étendent longitudinalement par rapport à l'axe (X-X) du verrou.

2. Verrou à rotor débrayable selon la revendication 1, caractérisé en ce que la poutre (32) comporte, sur sa face radiale externe (42), une saillie (48) qui, dans ladite position d'indexation, est reçue dans une rainure longitudinale (58) formée dans la paroi interne (15) du corps fixe (14) de manière à rendre le stator intermédiaire (12) solidaire en rotation du corps fixe (14), en l'absence de clé, ou en présence d'une clé conforme.

3. Verrou à rotor débrayable selon la revendication 2, caractérisé en ce que la saillie (48) présente, en section transversale, un profil en forme de V inversé.

4. Verrou à rotor débrayable selon l'une des revendications 2 ou 3, caractérisé en ce que la rainure longitudinale (58) présente, en section transversale, un profil en forme de V inversé.

5. Verrou à rotor débrayable selon l'une quelconque des revendications précédentes, caractérisé en ce que la poutre (32) comporte, sur sa face radiale interne (40), un talon (60) qui, dans la position d'indexation, s'étend en regard d'une fenêtre (62) formée dans le fond du logement (33) et qui, dans ladite position escamotée, s'étend à travers la fenêtre (62) pour être reçu dans une encoche (64) formée dans la surface périphérique (9) du rotor (10) lorsqu'une clé non conforme est introduite dans le verrou.

6. Verrou à rotor débrayable selon l'une quelconque des revendications précédentes, caractérisé en ce qu'une extrémité (36) de la poutre (32) est encastrée en étant maintenue radialement dans un évidement (33) formé dans le stator intermédiaire (12), et est immobilisée longitudinalement au moyen d'un doigt de retenue (44) qui est reçu dans un trou correspondant (46) formé dans la paroi périphérique (13) du stator intermédiaire (12).

7. Verrou à rotor débrayable selon la revendication 6, caractérisé en ce que le logement (38) et l'évidement (33) débouchent dans la paroi périphérique (13) du stator intermédiaire (12), et en ce que la face radiale externe (42) de l'extrémité encastrée (36) de la poutre coopère avec la paroi interne (15) du corps fixe (14) du verrou.

8. Verrou à rotor débrayable selon l'une des revendications 6 ou 7 prises en combinaison avec l'une quelconque des revendications 2 à 4, caractérisé en ce que la saillie (48) est formée au voisinage de l'extrémité libre (46) de la poutre (32) encastrée.

9. Verrou à rotor débrayable selon l'une quelconque des revendications 6 à 8 prises en combinaison avec l'une quelconque des revendications 2 à 4, caractérisé en ce que le talon (60) est formé au voisinage de l'extrémité libre (46) de la poutre (32) encastrée.

10. Verrou à rotor débrayable selon l'une quelconque des revendications 1 à 5, caractérisé en ce que les extrémités opposées (36, 41) de la poutre (32) prennent appui sur des surfaces correspondantes (39, 43) du fond du logement (33) et en ce que la poutre (32) est déformable élastiquement dans sa partie centrale.

11. Verrou à rotor débrayable selon la revendications 10, caractérisé en ce que la face radiale externe (42) de l'une (36) des extrémités (36, 41) de la poutre (32) coopère avec la paroi interne (15) du corps fixe (14) du verrou.

12. Verrou à rotor débrayable selon l'une des revendications 10 ou 11 prises en combinaison avec l'une quelconque des revendications 2 à 4, caractérisé en ce que la saillie (48) est formée dans la partie centrale de la poutre (32).

13. Verrou à rotor débrayable selon l'une quelconque des revendications 10 à 12 prises en combinaison avec l'une quelconque des revendications 2 à 4, caractérisé en ce que le talon (60) est formé dans la partie centrale de la poutre (32).

14. Verrou à rotor débrayable selon l'une quelconque des revendications précédentes, caractérisé en ce que la poutre d'indexation (32) est réalisée sous la forme d'un élément moulé en matière plastique.

## Patentansprüche

1. Schloß mit entkuppelbarem Rotor, in der Ausführung mit einem Rotor (10), der drehend in einem Zwischenstator (12) gelagert ist, der selbst wiederum in drehbar in einem feststehenden Körper (14) gelagert ist, sowie mit Sperrorganen wie Zuhaltungen oder Stiftepaaren, die mit dem Rotor (10) und dem Zwischenstator (12) so zusammenwirken, daß diese ohne Schlüssel oder beim Einstecken eines falschen Schlüssels drehfest verbunden sind und daß beim Einstecken eines passenden Schlüssels die Drehung des Rotors (10) im Verhältnis zum Zwischenstator (12) freigegeben wird, und in der Ausführung mit einem Organ zur Verrastung des Zwischenstators (12) im Verhältnis zum feststehenden Körper (14), das in Form eines Arms ausgeführt ist, der in einer Längsaufnahme (33) in der Umfangswand (13) des Zwischenstators (12) eingesetzt ist, in der er beweglich zwischen einer Verrastungsposition, zu der er elastisch zurückgestellt wird, und einer versenkten Position gelagert ist, in der er wenigstens teilweise entgegen der elastischen Rückstellkraft in der Aufnahme (33) versenkt ist, wobei der Verrastungsarm in Form eines Trägers (32) ausgeführt ist, der elastisch biegeverformt werden kann, um die versenkte Position einzunehmen , **dadurch gekennzeichnet**, daß der Träger (32) aus einem einzigen Teil besteht, das nicht fest mit dem Zwischenstator (12) verbunden ist und daß sich der Träger (32) und die Längsaufnahme (33) im Verhältnis zur Schloßachse (X-X) in Längsrichtung erstrecken.

2. Schloß mit entkuppelbarem Rotor nach Anspruch 1, **dadurch gekennzeichnet**, daß der Träger (32) an seiner radialen Außenseite (42) einen Vorsprung (48) aufweist, der in der besagten Verrastungsposition in eine Längsnut (58) in der Innenwand (15) des feststehenden Körpers (14) eingreift, so daß der Zwischenstator (12) ohne Schlüssel oder beim Einstecken eines passenden Schlüssels drehfest mit dem feststehenden Körper (14) verbunden ist.

3. Schloß mit entkuppelbarem Rotor nach Anspruch 2, **dadurch gekennzeichnet**, daß der Vorsprung (48) im Querschnitt ein Profil mit umgekehrter V-Form aufweist.

4. Schloß mit entkuppelbarem Rotor nach einem der Ansprüche 2 oder 3 , **dadurch gekennzeichnet**, daß die Längsnut (58) im Querschnitt ein Profil mit umgekehrter V-Form aufweist.

5. Schloß mit entkuppelbarem Rotor nach einem der vorangehenden Ansprüche, **dadurch gekennzeichnet**, daß der Träger (32) auf seiner radialen Innenseite (40) eine Nase (60) umfaßt, die sich in der Verrastungsposition gegenüber einem Fenster (62) erstreckt, das in den Boden der Aufnahme (33) eingearbeitet ist, und die sich in der besagten versenkten Position durch das Fenster (62) erstreckt, um in eine Ausklinkung (64) einzugreifen, die in die Umfangsfläche (9) des Rotors (10) eingearbeitet ist, wenn ein falscher Schlüssel in das Schloß eingesteckt wird.

6. Schloß mit entkuppelbarem Rotor nach einem der vorangehenden Ansprüche, **daduch gekennzeichnet**, daß ein Ende (36) des Trägers (32) eingespannt ist, wobei es radial in einer im Zwischenstator (12) vorgesehenen Aussparung (33) gehalten wird, und in Längsrichtung durch einen Haltefinger (44) gesichert ist, der in ein entsprechendes Loch (46) eingreift, das in die Umfangswand (13) des Zwischenstators (12) eingearbeitet ist.

7. Schloß mit entkuppelbarem Rotor nach Anspruch 6, **dadurch gekennzeichnet**, daß die Aufnahme (38) und die Aussparung (33) in die Umfangswand (13) des Zwischenstators (12) einmünden und daß die radiale Außenseite (42) des eingespannten Endes (36) des Trägers mit der Innenwand (15) des feststehenden Körpers (14) des Schlosses zusammenwirkt.

8. Schloß mit entkuppelbarem Rotor nach einem der Ansprüche 6 oder 7 in Verbindung mit einem der Ansprüche 2 bis 4 , **dadurch gekennzeichnet**, daß der Vorsprung (48) in der Nähe des freien Endes (46) des eingespannten Trägers (32) ausgebildet ist.

9. Schloß mit entkuppelbarem Rotor nach einem der Ansprüche 6 bis 8 in Verbindung mit einem der Ansprüche 2 bis 4 , **dadurch gekennzeichnet**, daß die Nase (60) in der Nähe des freien Endes (46) des eingespannten Trägers (32) ausgebildet ist.

10. Schloß mit entkuppelbarem Rotor nach einem der Ansprüche 1 bis 5, **dadurch gekennzeichnet**, daß die gegenüberliegenden Enden (36, 41) des Trägers (32) an entsprechenden Flächen (39, 43) des Bodens der Aufnahme (33) zur Auflage kommen und daß der Träger (32) in seinem Mittelteil elastisch verformbar ist.

11. Schloß mit entkuppelbarem Rotor nach Anspruch 10, **dadurch gekennzeichnet**, daß die radiale Außenseite (42) eines (36) der Enden des Trägers (32) mit der Innenwand (15) des feststehenden Körpers (14) des Schlosses zusammenwirkt.

12. Schloß mit entkuppelbarem Rotor nach einem der Ansprüche 10 oder 11 in Verbindung mit einem der Ansprüche 2 bis 4, **dadurch gekennzeichnet**, daß der Vorsprung (48) im Mittelteil des Trägers (32) ausgebildet ist.

13. Schloß mit entkuppelbarem Rotor nach einem der Ansprüche 10 bis 12 in Verbindung mit einem der Ansprüche 2 bis 4 , **dadurch gekennzeichnet**, daß die Nase (60) im Mittelteil des Trägers (32) ausgebildet ist.

14. Schloß mit entkuppelbarem Rotor nach einem der vorangehenden Ansprüche, **dadurch gekennzeichnet**, daß der Verrastungsträger (32) als Kunststoff-Formteil ausgeführt ist.

## Claims

1. A lock with a releasable rotor, of the type comprising a rotor (10) which is rotatable in an intermediate stator (12), the latter being itself pivotally mounted in a fixed body (14), locking members, such as pallets or pairs of pistons, cooperating with the rotor (10) and the intermediate stator (12) for coupling them together in simultaneous rotation in the absence of a key or in the presence of an incorrect key, and for releasing the rotor (10) for rotation with respect to the intermediate stator (12) after introduction of the correct key, and of the type comprising à member for indexing the intermediate stator (12) with respect to the fixed body (14), made in the form of an arm disposed in a longitudinal recess (33) formed in the peripheral wall (13) of the intermediate stator (12), in which it is mounted for movement between an indexing position, towards which it is elastically urged, and a retracted position in which it is at least partly withdrawn into the recess (33) against an elastic return force, the indexing arm being made in the form of a beam (32) which is deformable in elastic bending so as to occupy the retracted position, characterised in that the beam (32) is made in one piece, not fixed to the intermediate stator (12), and in that the beam (32) and the longitudinal recess (33) extend longitudinally with respect to the axis (X-X) of the lock.

2. A lock with a releasable rotor according to Claim 1, characterised in that the beam (32) includes, on its outer radial face (42), a projecting element (48) which, in the said indexing position, is received in a longitudinal groove (58) formed in the inner wall (15) of the fixed body (14), so as to render the intermediate stator (12) fixed to the fixed body (14), for rotation therewith in the absence of a key or in the presence of the correct key.

3. A lock with a releasable rotor according to Claim 2, characterised in that the projecting element (48) has in transverse cross section a profile in the form of an inverted V.

4. A lock with a releasable rotor according to Claim 2 or Claim 3, characterised in that the longitudinal slot (58) has in transverse cross section a profile in the form of an inverted V.

5. A lock with a releasable rotor according to any one of the preceding Claims, characterised in that the beam (32) has, on its inner radial face (40), a claw (60) which, in the indexing position, lies in facing relationship with a window (62) formed in the base of the recess (33), and which, in the said retracted position, extends through the window (62) so as to be received in a notch (64) formed in the peripheral surface (9) of the rotor (10) when an incorrect key is introduced into the lock.

6. A lock with a releasable rotor according to any one of the preceding Claims, characterised in that one end (36) of the beam (32) is rigidly implanted, and retained radially, in a recess (33) formed in the intermediate stator (12), and is immobilised longitudinally by means of a retaining finger (44) which is received in a corresponding hole (46) formed in the peripheral wall (13) of the intermediate stator (12).

7. A lock with a releasable rotor according to Claim 6, characterised in that the housing (38) and the cavity (33) are open in the peripheral wall (13) of the intermediate stator (12), and in that the outer radial face (42) of the rigidly fixed end (36) of the beam cooperates with the inner wall (15) of the fixed body (14) of the lock.

8. A lock with a releasable rotor according to Claim 6 or Claim 7 in combination with any one of Claims 2 to 4, characterised in that the projecting element (48) is formed in the vicinity of the free end (46) of the rigidly implanted beam (32).

9. A lock with a releasable rotor according to any one of Claims 6 to 8 in combination with any one of Claims 2 to 4, characterised in that the claw (60) is formed in the vicinity of the free end (46) of the rigidly implanted beam (32).

10. A lock with a releasable rotor according to any one of Claims 1 to 5, characterised in that the opposed ends (36, 41) of the beam (32) are engaged on corresponding surfaces (39, 43) of the base of the recess (33), and in that the beam (32) is elastically deformable in its central portion.

11. A lock with a releasable rotor according to Claim 10, characterised in that the outer radial face (42) of one (36) of the ends (36, 41) of the beam (32) cooperates with the inner wall (15) of the fixed body (14) of the lock.

12. A lock with a releasable rotor according to Claim 10 or Claim 11, in combination with any one of Claims 2 to 4, characterised in that the projecting element (48) is formed in the central portion of the beam (32).

13. A lock with a releasable rotor according to any one of Claims 10 to 12, in combination with any one of Claims 2 to 4, characterised in that the claw (60) is formed in the central portion of the beam (32).

14. A lock with a releasable rotor according to any one of the preceding Claims, characterised in that the indexing beam (32) is made in the form of an element moulded in plastics material.
